# EUROPÄISCHE PATENTSCHRIFT

(11) **EP 1 715 401 B1**
(45) Veröffentlichungstag und Bekanntmachung des Hinweises auf die Patenterteilung: **12.08.2009**
(21) Anmeldenummer: 06008080.1
(22) Anmeldetag: 19.04.2006
(51) Int. Cl.: G05G 9/047

(54) **Elektrischer Schalter**
Electric switch
Interrupteur électrique

(30) Priorität: 22.04.2005 DE 102005018694
(43) Veröffentlichungstag der Anmeldung: 25.10.2006
(73) Patentinhaber: Marquardt GmbH, 78604 Rietheim-Weilheim (DE)
(72) Erfinder: Bader, Michael, 78647 Trossingen (DE); Omlin, Stefan, 8200 Schaffhausen (CH)
(74) Vertreter: Otten, Herbert

(56) Entgegenhaltungen:
- DE-A1- 10 304 804
- US-A- 4 500 867
- US-A1- 2002 024 503
- US-A1- 2003 107 502
- US-B1- 6 429 849

## Beschreibung

Die Erfindung betrifft einen elektrischen Schalter nach dem Oberbegriff des Patentanspruchs 1.

In der Art eines Joystick- oder Cursor-Schalters ausgebildete elektrische Schalter dienen zur Eingabe von Daten für ein elektrisches Gerät durch einen Benutzer. Beispielsweise werden solche Schalter für Autoradios, Navigationsgeräte, Bordcomputer oder auch zur Steuerung sonstiger Funktionen in Kraftfahrzeugen verwendet. Insbesondere läßt sich ein solcher elektrischer Schalter auch als Multifunktionsschalter zur Menüsteuerung von Funktionen über ein Display im Kraftfahrzeug verwenden.

Ein derartiger elektrischer Schalter ist aus der US-A-4 459 440 bekannt und besitzt ein in einer Verschwenkebene bewegbar gelagertes Betätigungsorgan, das in wenigstens zwei Richtungen verstellbar ist. Das Betätigungsorgan ist aus einer neutralen Stellung in eine der jeweiligen Richtung zugeordnete Schaltstellung durch den Benutzer bewegbar. In der Schaltstellung wirkt das Betätigungsorgan auf ein Schaltelement schaltend ein.

Der bekannte Schalter kann somit durch Verschwenken betätigt werden. Es mangelt diesem Schalter jedoch an weiteren Betätigungsmöglichkeiten, so daß dessen Funktionalität für manche Anwendungen nicht ausreicht.

Ein elektrischer Schalter mit erweiterter Funktionalität ist aus der DE 296 04 717 U1 bekannt. Dieser Schalter besitzt ein mit Verschwenkmitteln zusammenwirkendes Betätigungsorgan, so daß das Betätigungsorgan in zwei aufeinander senkrecht stehenden Verschwenkebenen jeweils in zwei Richtungen aus einer neutralen Stellung in Schwenkstellungen verschwenkbar ist. Das Betätigungsorgan kann weiter mit Verschiebemitteln zusammenwirken, so daß das Betätigungsorgan um eine Strecke aus einer Nullstellung in eine Verschiebestellung linear bewegbar ist. Weiter kann das Betätigungsorgan noch mit Drehmitteln derart zusammenwirken, daß das Betätigungsorgan um bestimmte Winkel aus einer Ausgangsstellung in Drehstellungen verdrehbar ist. Die Schwenkstellung, die Verschiebestellung sowie gegebenenfalls die Drehstellung kann entsprechend der US-A-4 459 440 jeweils als Schaltstellung ausgebildet sein, in der das Betätigungsorgan auf ein Schaltelement schaltend einwirkt.

In der DE 296 04 717 U1 sind zur Ausbildung der Verschwenk-, der Verschiebe- sowie der Drehmittel keine näheren Angaben gemacht. Insbesondere erhält man dort keine Hinweise, wie die Funktionalität Verschwenken und gegebenenfalls Verschieben sowie gegebenenfalls Drehen mittels eines einzigen Betätigungsorgans realisierbar ist. Desweiteren gibt der bekannte Schalter keinen Hinweis auf die Realisierung von ergonomischen Erfordernissen, insbesondere solche, die für den Einsatz im Kraftfahrzeug wünschenswert sind. Schließlich ist auch nicht weiter ersichtlich, ob dieser Schalter zum Einsatz in einem Kraftfahrzeug mit beengten Einbauräumen geeignet ist.

Desweiteren ist aus der US 2003/0107502 A1 ein Joystick-Schalter mit einem an einer Achse befindlichen Betätigungsorgan bekannt, bei dem das Betätigungsorgan in zwei aufeinander senkrecht stehende Richtungen verschwenkbar sowie um einen gewissen Winkel drehbar ist. Die Achse ist in einem Kugelgelenk gelagert und wirkt für die Verschwenkbewegung mit Trägern in der Art eines Kreuzgelenks zusammen. Für die Drehbewegung ist die Kugel des Kugelgelenks in einem weiteren Träger drehbar gelagert. Das Kugelgelenk wirkt mit den Träger somit als eine Art von Drehmomentkupplung für die Verschwenk- und Drehbewegung zusammen.

Schließlich ist auch in der US 6 429 849 B1 ein Joystick-Schalter mit einem an einer Welle angeordneten Handgriff gezeigt, der in X- und Y-Richtung verschwenkbar ist. Als Verschwenkmittel dient ein mit der Welle zusammenwirkendes Kardangelenk. Zusätzlich ist der Handgriff um die Z-Achse drehbar, indem der Handgriff drehbar an der Welle angeordnet ist.

Der Erfindung liegt ausgehend von der US 2003/0107502 A1 die Aufgabe zugrunde, die Verschwenk- und gegebenenfalls die Drehmittel sowie gegebenenfalls die Verschiebemittel weiterzubilden. Beyorzugterweise sollen diese derart ausgestaltet werden, daß die Ergonomie für den mit hoher Funktionalität versehenen Schalter gesteigert ist, wobei der Schalter insbesondere jedoch mit kleinem Bauraum auskommen soll.

Diese Aufgabe wird bei einem gattungsgemäßen elektrischen Schalter durch die kennzeichnenden Merkmale des Anspruchs 1 gelöst.

Beim erfindungsgemäßen elektrischen Schalter wirkt das Drehmittel und das Verschwenkmittel über eine Drehmomentkupplung mit dem Betätigungsorgan zusammen. Dieses Zusammenwirken ist derart, daß das Drehmittel sowie das Verschwenkmittel, und zwar insbesondere deren Massen, voneinander entkoppelt sind. Vorteilhafterweise müssen dadurch beim Verschwenken die Bauteile für die Drehbewegung und umgekehrt beim Verdrehen die Bauteile für die Verschwenkbewegung nicht mitbewegt werden, was die Bedienbarkeit des Schalters für den Benutzer verbessert. In einfacher sowie auch kostengünstiger Art und Weise besteht die Drehmomentkupplung aus einer blattfederartig ausgestalteten Scheibe. Weitere Ausgestaltungen der Erfindung sind Gegenstand der Unteransprüche.

Das Betätigungsorgan des elektrischen Schalters kann eine Achse aufweisen. Ein Handgriff ist an der der Drehmomentkupplung abgewandten Seite der Achse angeordnet. In kompakter Ausgestaltung steht die Achse an der der Drehmomentkupplung zugewandten Seite mit einem Kreuzgelenk in Verbindung. Weiter kann das Betätigungsorgan einen Dreh-Verschwenk-Betätiger umfassen, wobei der Dreh-Verschwenk-Betätiger vom Handgriff bis zur Drehmomentkupplung reicht sowie die Achse umgibt. Der Dreh-Verschwenk-Betätiger steht zweckmäßigerweise einerseits mit dem Handgriff sowie andererseits mit der Drehmomentkupplung in Verbindung.

In einer besonders ergonomischen Ausgestaltung ist der Dreh-Verschwenk-Betätiger weitgehend starr über die Drehmomentkupplung mit dem Drehmittel, das beispielsweise als Drehring ausgestaltet ist, für das zugehörige Schaltelement gekoppelt. Der Dreh-Verschwenk-Betäiger ist elastisch auslenkbar über die Drehmoment kupplung mit dem Verschwenkmittel für das zugehörige Schaltelement gekoppelt. Wie bereits erwähnt, kann das Verschwenkmittel das Kreuzgelenk umfassen, so daß eine Verschwenkung in vier aufeinander senkrecht stehende Richtungen in der Art einer Windrose ermöglicht ist. Der Dreh-Verschwenk-Betätiger wirkt beim Verschwenken auf die Achse zur Betätigung des Verschwenkmittels ein.

Die Scheibe für die Drehmomentkupplung weist einen Außenring sowie einen Innenring auf. Zweckmäßigerweise ist der Innenring mittels Stege am Außenring befestigt, und zwar derart daß der Innenring aus der Ebene der Scheibe verschwenkbar sowie der Außenring in der Ebene der Scheibe verdrehbar ist.

Die Drehmomentkupplung in der Art einer Scheibe läßt sich in einfacher Weise als Stanzteil, beispielsweise aus Federstahl, herstellen. Es werden dabei Ausnehmungen in die Scheibe derart eingebracht sind, daß Stege zur Verbindung des Außen- sowie Innenrings stehenbleiben. Weiterhin können Durchbrüche am Außen- sowie am Innenring zur Befestigung des Dreh-Verschwenk-Betätigers am Innenring und des Drehmittels am Außenring angeordnet sein.

Falls der elektrische Schalter auch durch Verschieben betätigbar sein soll, kann das Betätigungsorgan einen verschiebbaren Druckknopf umfassen, wobei der Druckknopf aus einer Nullstellung in eine Verschiebestellung bewegbar ist. Dabei wirkt der Druckknopf in der Verschiebestellung auf ein Schaltelement schaltend ein. Der einfachen Bedienbarkeit halber bietet es sich an, daß der Druckknopf im wesentlichen zentrisch im Handgriff angeordnet ist.

In herkömmlicher Weise besitzt der Schalter ein Gehäuse, wobei das Betätigungsorgan am oberen Teil aus dem Gehäuse herausragt. Als Schaltelement eignen sich verschiedene Ausgestaltung, beispielsweise als elektrischer Schalter, als optisches Schaltelement in der Art einer Gabellichtschranke, in die eine bewegbare Blende eingreift, als magnetisches Schaltelement, das mit einem Hallsensor zusammenwirkt, o. dgl. wobei der elektrische Schalter, die Gabellichtschranke, der Hallsensor o. dgl. der einfachen Montierbarkeit halber auf einer Leiterplatte angeordnet ist. Die Leiterplatte ist im Gehäuse, und zwar bevorzugterweise im unteren Teil des Gehäuses angeordnet, um den dortigen Bauraum auszunutzen. Zusätzlich kann dann die Leiterplatte dazu genutzt werden, dort eine Elektronik zur Auswertung und gegebenenfalls Weiterverarbeitung der Schaltsignale anzuordnen.

Um dem Benutzer eine fühlbare Rückmeldung bei der Bedienung des Schalters zu bieten, kann das Betätigungsorgan mit einem eine Haptik erzeugenden Element für das Verschwenken und/oder Drehen und/oder Verschieben zusammenwirken. In kostengünstiger und einfacher Weise besteht das die Haptik für das Verschieben erzeugende Element aus einer Schnappscheibe. Das die Haptik erzeugende Element für das Verschwenken kann in platzsparender Art aus einer Kulisse an einer das Kreuzgelenk aufnehmenden Lagerschale bestehen, in die ein Ansatz an der Achse unter der Anpreßkraft durch eine Feder eingreift. Das die Haptik für das Drehen sowie gegebenenfalls Raststellungen für das Drehen erzeugende Element kann zur Steigerung der Funktionalität aus einem magnetischen Mittel, das am Drehmittel angeordnet ist, sowie einem mit dem magnetischen Mittel zusammenwirkenden Zahnkranz, der feststehend im Gehäuse angeordnet ist, bestehen.

Es bietet sich dabei weiter an, daß das magnetische Mittel aus einem Elektromagneten mit einem Festkern besteht, wodurch eine variabel ansteuerbare Haptik erzeugbar ist. Zweckmäßigerweise besitzt der Zahnkranz radial abstehende Zähne. Eine veränderbare Haptik und/oder veränderbare Rastellungen für die Drehbewegung des Betätigungsorgans sind dann in einfacher Weise durch entsprechende winkelförmige Anordnung und/oder Bestromung der Spulen des magnetischen Mittels sowie durch entsprechende winkelförmige Anordnung der Zähne am Zahnkranz erzeugbar.

Zusammenfassend ist hervorzuheben, daß vor allem bei der vorliegenden Erfindung ein Dreh- Drück- und Schiebesteller realisiert werden soll, der die verschiedenen Funktionsrichtungen und Massen entkoppelt hat. Dabei sind vor allem folgende Punkte zu berücksichtigen:
- Entkopplung der Massen beim Schieben,
- Trennung der Funktionselemente,
- geringe Baugröße,
- Verschleißfreiheit der haptikgebenden Elemente, und
- geringe bewegliche Masse.

Zur Entkopplung der Massen ist eine Drehmomentkupplung gewählt. Diese bietet den Vorteil, daß die Bauteile für die Drehbewegung nicht mitbewegt werden müssen. Somit ist die bewegte Masse geringer. Als haptikgebendes Element für die Drehbewegung ist ein Magnet mit einem Eisenkäfig gewählt, der den Vorteil bietet, daß er über die Lebensdauer verschleißfrei ist Ein weiterer Vorteil ist, daß er keine Störgeräusche erzeugt Für die Schiebehaptik ist ein Feder-Hülse-Kulissen-System gewählt, das sich in der Ausführung von herkömmlichen Systemen unterscheidet. Wichtig bei der Ausführung ist es, die Lagerstellen spielfrei auszuführen. Dies wird erreicht durch einen Lagerausgleich mittels einer Feder. Durch den modularen Aufbau ist das Konzept offen für eine Erweiterung der Funktionalität. So können beispielsweise durch die Anordnung von Spulen und Anschlägen weitere Zusatzfunktionen eingebaut werden.

Beim Schalter mit Kipphaptik besteht der Aufbau in einem Haptik-Sockel mit Kulisse, einer Hülse mir vier seitlichen Führungsstiften und einer Feder. Die Funktion ist wie folgt. Die Hülse bewegt sich auf der Kulisse des Haptik-Sockels. Durch die Federspannung wird die Hülse auf die Kulisse gedrückt. Die Formung der Kulisse, die Anordnung der Führungsstifte an der Hülse und der Federdruck ermöglichen eine Kippbewegung der Hülse in ausschließlich vier festgelegte Richtungen. Des Weiteren ist dadurch die gewünschte Haptik beim Kippen der Hülse und deren Rückstellung in die Ausgangsposition gewährleistet. Vorteilhafterweise ist die Führung der Kippbewegung der Hülse in vier bestimmte Richtungen (rechts, links, vorne, hinten) gewährleistet sowie die Haptik und Rückstellung durch die Form der Kulisse und Druckkraft der Feder erzielt.

Weiterhin ist folgendes gewährleistet:
- Einfache Bedienbarkeit,
- Drehen präzise, leichtgängig, diskrete Drehhaptik mit hochwertiger Lagerung,
- Schieben / Kippen in 2 Ebenen,
- Verringerung der Schiebekräfte, ungefähr bei 5 N Druckpunkt,
- Sicherheit gegen Fehlbetätigung durch Trennung der Funktionsbereiche,
- Geringe bewegliche Masse,
- Kleiner Bedienknopfdurchmesser von in etwa 35 mm,
- Entkopplung der Betätigungselemente,
- Aktive Haptik für begrenzte Funktionsbereiche (Jog Shuttle für Menüwahl),
- Selbsterklärend durch Anordnungen und Design (Funktionsbereiche sind selbstredend und einfach erkennbar dargestellt),
- Beleuchtung der aktiven Funktionsbereiche möglich,
- Eingabe von alpha-numerischen Zeichen möglich,
- Integration von kapazitivem Sensor für Tasten mit Hilfefunktion,
- Modularer Aufbau für Ausbaustufen,
- Ausbaustufe mit "freiem Schieben" möglich,
- Wertigkeitelemente für Bedienknopfdesignvarianten,
- Entkopplung der Betätigungselemente.

Für die Enter-Funktion ist eine Entkopplung durch die separate Entertaste gegeben. Eine Schaltmatte ist direkt an der Taste angeordnet.

Für das Drehen ist eine Entkopplung durch ein separates Betätigungselement sowie die Drehmomentkupplung gegeben. Außerdem ist eine magnetische Rastung mit einer hochwertigen Lagerung ermöglicht.

Für das Kippen ist eine Entkopplung durch einen feststehenden Ring sowie die Drehmomentkupplung gegeben. Die Haptik ist mittels eines Stößels mit Feder und Kulisse erzeugt, wobei ein Lagerausgleich durch die Feder gewährleistet ist.

Die Drehmomentkupplung ermöglicht ein Auslenken in X- und Y- Richtung ohne Mitnahme der drehenden Bauteile. Eine präzise Haptik und Leichtgängigkeit der Betätigungselemente sowie eine Entkopplung der Massen und der einzelnen Bauteile ist gegeben. Desweiteren ist das Lagerspiel minimiert und ein hochwertiges Lager gegeben. Dadurch daß das drehende Bauteil außen angeordnet ist, ist eine optionale Erweiterung des Funktionsumfanges ermöglicht.

Die mit der Erfindung erzielten Vorteile bestehen insbesondere darin, daß der Schalter trotz hoher Funktionalität mit geringem Platzbedarf auskommt. Damit ist der Schalter für enge Bauräume, wie sie im Armaturenbrett, der Mittelkonsole, der Armlehne o. dgl. im Kraftfahrzeug gegeben sind, geeignet. Weiter ist der Schalter fehlerunanfällig und besitzt eine hohe Lebensdauer. Der erfindungsgemäße Schalter läßt sich somit vorteilhaft in rauhen Umgebungsbedingungen, beispielsweise in Kraftfahrzeugen, einsetzen. Außerdem weist der Schalter eine gute Haptik auf, beispielsweise besitzt der Schalter acht Vorzugsrichtungen für das Betätigungsorgan bei geringen Betätigungswegen und haptischer Rückmeldung, was zur Steigerung der Ergonomie beiträgt. Trotz hoher Funktionalität ist der Schalter einfach, beispielsweise mit den Fingern einer Hand, zu bedienen, wobei Fehlbedienungen weitgehend ausgeschlossen sind. Außerdem ist der Schalter kostengünstig herzustellen.

Weitere Vorteile sind darin zu sehen:
- Günstiges Wirkprinzip,
- Verschleißfreiheit,
- Kompakte Bauweise,
- Entkoppelte Massen beim Schieben, und
- Geräuschreduzierte Anordnung.

Ein Ausführungsbeispiel der Erfindung mit verschiedenen Weiterbildungen und Ausgestaltungen ist in den Zeichnungen dargestellt und wird im folgenden näher beschrieben. Es zeigen
- Fig. 1: perspektivisch einen durch Schwenken, Drücken und Drehen betätigbaren elektrischen Schalter in der Art eines Multifunktionsschalters, der teilweise aufgeschnitten ist,
- Fig. 2: einen Schnitt durch den elektrischen Schalter aus Fig. 1, wobei das Gehäuse weggelassen ist,
- Fig. 3: eine vergrößerte Detailansicht des Drehmittels aus Fig. 1,
- Fig. 4: die Drehmomentkupplung als Einzelteil, und
- Fig. 5: die Drehmomentkupplung aus Fig. 4, wobei der Innenring verschwenkt ist.

In Fig. 1 ist ein Schalter 1 mit Gehäuse 2 und Betätigungsorgan 3 zu sehen. Mit dem Betätigungsorgan 3 wirken Verschwenkmittel 4 sowie Drehmittel 5 zusammen. In den Schaltstellungen des Betätigungsorgans 3 werden Schaltelemente 6 (siehe Fig. 2) betätigt. Das Betätigungsorgan 2 wirkt mit dem Drehmittel 5 sowie mit dem Verschwenkmittel 4 über eine Drehmomentkupplung 7 zusammen.

Wie weiter aus Fig. 2 ersichtlich ist, weist das Betätigungsorgan 3 eine Achse 8 sowie einen Handgriff 9 auf. Das Verschwenkmittel 4 umfaßt ein Kreuzgelenk 10. Das Betätigungsorgan 3 umfaßt einen Dreh-Verschwenk-Betätiger 11. Schließlich befindet sich noch ein Druckknopf 17 am Betätigungsorgan 3.

Die Drehmomentkupplung 7, die näher in Fig. 4 zu sehen ist, besteht aus einem Außenring 12 und einem Innenring 13. Stege 14 verbinden den Außenring 12 mit dem Inncring 13. Die Drehmomentkupplung 7 ist aus einer Blechschcibe als Stanzteil hergestellt, indem Ausnehinungen 15 zur Ausbildung der Stege 14 eingebracht sind. Dadurch ist der Innering 13 gegenüber dem Außenring 12 aus der Ebene der Scheibe auslenkbar, was näher in Fig. 5 dargestellt ist. In Fig. 3 sichtbare Durchbrüche 16 dienen zur Befestigung des Drehmittels 5 sowie des Dreh-Verschwenk-Betätigers 11 an der Drehmomentkupplung 7.

Im Gehäuse 2 befindet sich eine Leiterplatte 18, wie in Fig. 2 zu sehen ist, auf der die Schaltelemente 6 angeordnet sind. Das Schaltelement 6 kann als Hallsensor 19 oder als eine in Fig. 1 sichtbare Gabellichtschranke 20 ausgebildet sein. Selbstverständlich kann es sich bei dem Schaltelement 6 auch um einen herkömmlichen elektrischen Schalter handeln.

Im Druckknopf 17 sind Schnappscheiben 21 zur Erzeugung von dessen Haptik angeordnet. Die Haptik für die Verschwenkbewegung wird durch eine an einer Lagerschale 22 befindliche Kulisse 23, in die ein Ansatz 24 an der Achse 8 eingreift, erzeugt, was näher aus Fig. 3 hervorgeht. Der Ansatz 24 wird mittels der Kraft einer in Fig. 2 schematisch angedeuteten Feder 25 in der Kulisse 23 geführt. Die Haptik für die Drehbewegung wird schließlich durch ein magnetisches Mittel 26 erzeugt, welches ebenfalls in Fig. 3 zu sehen ist. Das magnetische Mittel 26 umfaßt einen Zahnkranz 27 sowie einen Elektromagnet 28, der einen Festkern 29 besitzt. Der Elektromagnet 28 wirkt mit Zähnen 30 am Zahnkranz 27 zusammen, so daß nicht nur die Haptik sondern auch Rastpositionen für die Drehbewegung einstellbar sind.

Ein derartiger Mehrfunktionsschalter läßt sich für Autoradios und/oder für Steuergeräte, Displays o. dgl. in Kraftfahrzeugen verwenden. Die Erfindung ist jedoch nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. Neben Kraftfahrzeuganwendungen kann ein derartiger Mehrfunktionsschalter in vorteilhafter Weise auch als Eingabemittel für Computer, Werkzeugmaschinen, Haushaltsgeräte o. dgl. eingesetzt werden.

### Bezugszeichen-Liste;

- 1:: elektrischer Schalter
- 2:: Gehäuse
- 3:: Betätigungsorgan
- 4:: Verschwenkmittel
- 5:: Drehmittel
- 6:: Schaltelement
- 7:: Drehmomentkupplung
- 8:: Achse
- 9:: Handgriff
- 10:: Kreuzgelenk
- 11:: Dreh-Verschwenk-Betätiger
- 12:: Außenring
- 13:: Innenring
- 14:: Steg
- 15:: Ausnehmung
- 16:: Durchbruch
- 17:: Druckknopf
- 18:: Leiterplatte
- 19:: Hallsensor
- 20:: Gabellichtschranke
- 21:: Schnappscheibe
- 22:: Lagerschale
- 23:: Kulisse
- 24:: Ansatz
- 25:: Feder
- 26:: magnetisches Mittel
- 27:: Zahnkranz
- 28:: Elektromagnet
- 29:: Festkern
- 30:: Zahn

## Patentansprüche

1. Elektrischer Schalter, insbesondere in der Art eines Joystick- oder Cursor-Schalters, mit einem bewegbaren Betätigungsorgan (3), einem Verschwenkmittel, einem Drehmittel und einer Drethmoment kupplung, wobei das Betätigungsorgan (3) mit den Verschwenkmitteln (4) derart zusammenwirkt, daß das Betätigungsorgan (3) in einer Verschwenkebene in wenigstens eine Richtung aus einer neutralen Stellung in eine Schwenkstellung verschwenkbar ist, wobei das Betätigungsorgan (3) mit den Drehmitteln (5) derart zusammenwirkt, daß das Betätigungsorgan (3) aus einer Ausgangsstellung um wenigstens einen Winkel in eine Drehstellung drehbar ist, wobei die Schwenkstellung sowie die Drehstellung jeweils als Schaltstellung ausgebildet ist, derart daß das Betätigungsorgan (3) in der Schaltstellung auf ein Schaltelement (6), Sensorelement, Signalelement o. dgl. betätigend einwirkt, und wobei das Drehmittel (5) und das Verschwenkmittel (4) über die Drehmomentkupplung (7) mit dem Betätigungsorgan (3) zusammenwirken, derart daß das Drehmittel (5) sowie das Verschwenkmittel (4), insbesondere deren Massen, voneinander entkoppelt sind, **dadurch gekennzeichnet, daß** die Drehmomentkupplung (7) aus einer blattfederartig ausgestalteten Scheibe besteht.

2. Elektrischer Schalter nach Anspruch 1, **dadurch gekennzeichnet, daß** das Betätigungsorgan (3) eine Achse (8) aufweist, daß vorzugsweise ein Handgriff (9) an der der Drehmomentkupplung (7) abgewandten Seite der Achse (8) angeordnet ist, und daß weiter vorzugsweise die Achse (8) an der der Drehmomentkupplung (7) zugewandten Seite mit einem Kreuzgelenk (10) in Verbindung steht.

3. Elektrischer Schalter nach Anspruch 1 oder 2, **dadurch gekennzeichnet, daß** das Betätigungsorgan (3) einen Dreh-Verschwenk-Betätiger (11) umfaßt, wobei insbesondere der Dreh-Verschwenk-Betätiger (11) vom Handgriff (9) bis zur Drehmomentkupplung (7) reicht sowie gegebenenfalls die Achse (8) umgibt, und daß vorzugsweise der Dreh-Verschwenk-Betätiger (11) einerseits mit dem Handgriff (9) sowie andererseits mit der Drehmomentkupplung (7) in Verbindung steht.

4. Elektrischer Schalter nach Anspruch 3, **dadurch gekennzeichnet, daß** der Dreh-Verschwenk-Betätiger (11) weitgehend starr über die Drehmomentkupplung (7) mit dem Drehmittel (5), das insbesondere als Drehring ausgestaltet ist, für das zugehörige Schaltelement (6) gekoppelt ist, daß vorzugsweise der Dreh-Verschwenk-Betätiger (11) elastisch auslenkbar über die Drehmomentkupplung (7) mit dem Verschwenkmittel (4), das insbesondere das Kreuzgelenk (10) zur Verschwenkung in vier aufeinander senkrecht stehende Richtungen in der Art einer Windrose umfaßt, für das zugehörige Schaltelement (6) gekoppelt ist, und daß weiter vorzugweise der Dreh-Verschwenk-Betätiger (11) beim Verschwenken auf die Achse (8) zur Betätigung des Verschwenkmittels (4) einwirkt.

5. Elektrischer Schalter nach Anspruch 1, 2, 3 oder 4, **dadurch gekennzeichnet, daß** die Drehmomentkupplung (7) einen Außenring (12) sowie einen Innenring (13) aufweist, und daß vorzugsweise der Innenring (13) mittels Stege (14) am Außenring (12) befestigt ist, insbesondere derart daß der Innenring (13) aus der Ebene der Scheibe verschwenkbar sowie der Außenring (12) in der Ebene der Scheibe verdrehbar ist.

6. Elektrischer Schalter nach Anspruch 5,
**dadurch gekennzeichnet, daß** die Drehmomentkupplung (7) als Stanzteil, insbesondere aus Federstahl, hergestellt ist, daß vorzugsweise Ausnehmungen (15) in die Scheibe derart eingebracht sind, daß Stege (14) zur Verbindung des Außensowie Innenrings (12, 13) stehenbleiben, und daß weiter vorzugsweise Durchbrüche (16) am Außen- sowie Innenring (12, 13) zur Befestigung des Dreh-Verschwenk-Betätigers (11) am Innenring (13) sowie des Drehmittels (5) am Außenring (12) angeordnet sind.

7. Elektrischer Schalter nach einem der Ansprüche 1 bis 6, **dadurch gekennzeichnet, daß** das Betätigungsorgan (3) einen verschiebbaren Druckknopf (17) umfaßt, daß vorzugsweise der Druckknopf (17) aus einer Nullstellung in eine Verschiebestellung bewegbar ist, insbesondere derart daß der Druckknopf (17) in der Verschiebestellung auf ein Schaltelement (6) schaltend einwirkt, und daß weiter vorzugsweise der Druckknopf (17) im wesentlichen zentrisch im Handgriff (9) angeordnet ist.

8. Elektrischer Schalter nach einem der Ansprüche 1 bis 7, **dadurch gekennzeichnet, daß** der Schalter (1) ein Gehäuse (2) besitzt, daß vorzugsweise das Betätigungsorgan (3) aus dem Gehäuse (2), insbesondere am oberen Teil des Gehäuses (2), herausragt, daß weiter vorzugsweise das Schaltelement (6) als elektrischer Schalter, als optisches Schaltelement in der Art einer Gabellichtschranke (20), in die eine bewegbare Blende eingreift, als magnetisches Schaltelement, das mit einem Hallsensor (19) zusammenwirkt, o. dgl. ausgestaltet ist, daß noch weiter vorzugsweise der elektrische Schalter, die Gabellichtschranke (20), der Hallsensor (19) o. dgl. auf einer Leiterplatte (18) angeordnet ist, und daß nochmals weiter vorzugsweise die Leiterplatte (18) im Gehäuse (2), insbesondere im unteren Teil des Gehäuses (2) angeordnet ist.

9. Elektrischer Schalter nach einem der Ansprüche 1 bis 8, **dadurch gekennzeichnet, daß** das Betätigungsorgan (3) mit einem eine Haptik erzeugenden Element für das Verschwenken und/oder Drehen und/oder Verschieben zusammenwirkt, daß vorzugsweise das die Haptik für das Verschieben erzeugende Element aus einer Schnappscheibe (21) besteht, und daß weiter vorzugsweise das die Haptik erzeugende Element für das Verschwenken aus einer Kulisse (23) an einer das Kreuzgelenk (10) aufnehmenden Lagerschale (22) besteht, in die ein Ansatz (24) an der Achse (8), insbesondere unter der Anpreßkraft durch eine Feder (25), eingreift.

10. Elektrischer Schalter nach Anspruch 9, **dadurch gekennzeichnet, daß** das die Haptik für das Drehen sowie gegebenenfalls Raststellungen für das Drehen erzeugende Element aus einem magnetischen Mittel (26), das insbesondere am Drehmittel (5) angeordnet ist, sowie einem mit dem magnetischen Mittel (26) zusammenwirkenden Zahnkranz (27), der insbesondere feststehend im Gehäuse (2) angeordnet ist, besteht.

11. Elektrischer Schalter nach Anspruch 10, **dadurch gekennzeichnet, daß** das magnetische Mittel (26) aus einem Elektromagneten (28) mit einem Festkern (29) besteht, daß vorzugsweise der Zahnkranz (27) radial abstehende Zähne (30) besitzt, und daß weiter vorzugsweise eine veränderbare Haptik und/oder veränderbare Rastellungen für die Drehbewegung des Betätigungsorgans (3) durch entsprechende winkelförmige Anordnung und/oder Bestromung der Spulen des magnetischen Mittels (26) sowie gegebenenfalls durch entsprechende winkelförmige Anordnung der Zähne (30) am Zahnkranz (27) erzeugbar sind.

## Claims

1. Electric switch, in particular in the form of a joystick or cursor switch, with a movable actuating element (3), a pivoting means, a rotary means and a torque coupling, wherein the actuating element (3) interacts with the pivoting means (4), such that the actuating element (3) can be pivoted in a pivot plane in at least one direction from a neutral position into a pivot position, wherein the actuating element (3) interacts with the rotary means (5) such that the actuating element (3) can be pivoted from an initial position by at least one angle into a rotary position, wherein the pivot position and the rotary position are respectively the switching position, such that the actuating element (3) in the switching position actuates a switch element (6), sensor element, signal element or the like, and wherein the rotary means (5) and the pivoting means (4) via the torque coupling (7) cooperate with the actuating element (3) such that the rotary means (5) and the pivoting means (4) are decoupled from one another, in particular their masses, **characterised in that** the torque coupling (7) consists of a disc designed as a type of a leaf-spring.

2. Electric switch according to claim 1, **characterised in that** the actuating element (3) comprises an axis (8), **in that** preferably a handle (9) is arranged on the side of the axis (8) facing away from the torque coupling (7), and **in that** also preferably the axis (8) on the side facing the torque coupling (7) is connected to a universal joint (10).

3. Electric switch according to claim 1 or 2, **characterised in that** the actuating element (3) comprises a rotary-pivot actuator (11), whereby in particular the rotary-pivot-actuator (11) extends from the handle (9) to the torque coupling (7) and if necessary surrounds the axis (8), and **in that** preferably the rotary-pivot actuator (11) is connected on the one hand to the handle (9) and on the other hand to the torque coupling (7).

4. Electric switch according to claim 3, **characterised in that** the rotary-pivot actuator (11) is coupled largely rigidly via the torque coupling (7) to the rotary means (5), which is designed in particular as a rotary ring, for the associated switch element (6), **in that** preferably the rotary-pivot actuator (11) is coupled in an elastically displaceable manner via the torque coupling (7) to the pivoting means (4), which comprises in particular the universal joint (10) for pivoting in four directions perpendicular to one another in the form of a wind rose, for the associated switch element (6), and **in that** also preferably the torque-pivot-actuator (11) on pivoting acts on the axis (8) for activating the pivoting means (4).

5. Electric switch according to claim 1, 2, 3 or 4, **characterised in that** the torque coupling (7) comprises an external ring (12) and an internal ring (13), and **in that** preferably the internal ring (13) is secured by means of webs (14) to the external ring (12), in particular such that the internal ring (13) can be pivoted out of the plane of the disc and the external ring (12) into the plane of the disc.

6. Electric switch according claim 5, **characterised in that** the torque coupling (7) is produced as a stamped part, in particular made of spring steel, **in that** preferably recesses (15) are inserted into the disc such that webs (14) remain for connecting the external and internal rings (12, 13), and **in that** also preferably openings (16) are formed on the external and internal ring (12, 13) for securing the rotary-pivot actuator (11) onto the internal ring (13) and the rotary means (5) onto the external ring (12).

7. Electric switch according to one of claims 1 to 6, **characterised in that** the actuating element (3) comprises a displaceable push button (17), **in that** preferably the push button (17) can be moved from a zero position to a displacement position, in particular such that the push button (17) in the displacement position has a switching effect on a switch element (6), and **in that** also preferably the push button (17) is arranged essentially centrally in the handle (9).

8. Electric switch according to one of claims 1 to 7, **characterised in that** the switch (1) has a housing (2), **in that** preferably the actuating element (3) projects out of the housing (2), in particular at the upper part of the housing (2), **in that** also preferably the switch element (6) is designed as an electric switch, as an optical switch element in the form of a forked light barrier (20), into which a movable screen connects, as a magnetic switch element, which cooperates with a Hall sensor (19) or is similarly designed, **in that** also preferably the electric switch, the forked light barrier (20), the Hall sensor (19) or the like is arranged on a circuit board (18), and **in that** also preferably the circuit board (18) is arranged in the housing (2), in particular in the lower part of the housing (2).

9. Electric switch according to one of claims 1 to 8, **characterised in that** the actuating element (3) interacts with an element generating a haptic for pivoting and/or rotation and/or displacement, **in that** preferably the element generating the haptic for displacement consists of a snap disc (21), and **in that** also preferably the element generating the haptic for pivoting consists of a slide (23) on a bearing shell (22) mounting the universal joint (10), into which a shoulder (24) on the axis (8) engages, in particular under the pressing force of a spring (25).

10. Electric switch according to claim 9, **characterised in that** the element generating the haptic for the rotation and if necessary detent positions for the rotation consists of a magnetic means (26), which is arranged in particular on the rotary means (5), and a toothed gear (27) cooperating with the magnetic means (26), which is arranged in particular fixed in the housing (2).

11. Electric switch according to claim 10, **characterised in that** the magnetic means (26) consists of an electromagnet (28) with a solid core (29), **in that** preferably the toothed gear (27) has radially projecting teeth (30), and **in that** also preferably a changeable haptic and/or changeable detent positions for the rotary movement of the actuating element (3) can be generated by the corresponding angular arrangement and/or charging with current of the coils of the magnetic means (26) and if necessary by the corresponding angular arrangement of the teeth (30) on the toothed gear (27).

## Revendications

1. Interrupteur électrique notamment interrupteur à manette ou à curseur, comportant un organe d'actionnement (3), mobile, un moyen de basculement, un moyen de rotation et un embrayage de transmission de couple,
l'organe d'actionnement (3) coopérant avec les moyens de basculement (4) pour que l'organe d'actionnement (3) puisse basculer dans un plan de basculement dans au moins une direction à partir d'une position neutre vers une position basculée,
l'organe d'actionnement (3) coopérant avec les moyens d'entraînement en rotation (5) de façon que l'organe d'actionnement (3) puisse être tourné à partir d'une position de départ, d'au moins un angle, dans une position tournée,
la position de basculement et la position de rotation étant réalisées chacune sous la forme d'une position de commutation de façon que l'organe d'actionnement (3) agisse en position de commutation sur un élément de commutation (6), un élément de capteur, un élément générateur de signal ou organe analogue, et
le moyen de rotation (5) et le moyen de basculement (4) coopérant avec l'organe d'actionnement (3) par l'intermédiaire de l'embrayage de transmission de couple (7) de façon à découpler le moyen de rotation (5) et le moyen de basculement (4) et notamment leur masse,
**caractérisé en ce que**
l'embrayage de transmission de couple (7) se compose d'un disque d'une sorte de ressort-lame.

2. Interrupteur électrique selon la revendication 1,
**caractérisé en ce que**
l'organe d'actionnement (3) comporte un axe (8),
une poignée (9) est de préférence prévue sur le côté de l'axe (8) à l'opposé de l'embrayage de transmission de couple (7), et
de manière encore plus préférentielle, l'axe (8) est relié à une articulation de cardan (10) sur le côté tourné vers l'embrayage de transmission de couple (7).

3. Interrupteur électrique selon la revendication 1 ou 2,
**caractérisé en ce que**
l'organe d'actionnement (3) comprend un élément d'actionnement tournant et pivotant (11), et notamment l'élément d'actionnement pivotant et tournant (11) s'étend de la poignée (9) jusqu'à l'embrayage de transmission de couple (7) et entoure le cas échéant l'axe (8) et de préférence l'élément d'actionnement tournant et basculant (11) est relié d'un côté à la poignée (9) et de l'autre à l'embrayage de transmission de couple (7).

4. Interrupteur électrique selon la revendication 3,
**caractérisé en ce que**
l'élément d'actionnement tournant et basculant (11) est couplé de manière pratiquement rigide par l'embrayage de transmission de couple (7) au moyen d'entraînement en rotation (5) notamment réalisé sous la forme d'un anneau tournant pour l'élément de commutation (6) correspondant,
de préférence, l'élément d'actionnement tournant et basculant (11) est couplé de façon à pouvoir dévier élastiquement par l'intermédiaire de l'embrayage de transmission de couple (7) avec le moyen de basculement (4) qui comprend notamment l'articulation à cardan (10) pour basculer dans quatre directions perpendiculaires les unes aux autres à la manière d'une rose des vents pour l'élément de commutation (6) correspondant, et
en outre de manière encore plus préférentielle, l'élément d'actionnement tournant et basculant (11) agit, lorsqu'il est basculé, sur l'axe (8) pour actionner le moyen de basculement (4).

5. Interrupteur électrique selon les revendications 1, 2, 3 ou 4,
**caractérisé en ce que**
l'embrayage de transmission de couple (7) comporte un anneau extérieur (12) et un anneau intérieur (13), et
de préférence l'anneau intérieur (13) est fixé à l'anneau extérieur (12) par une entretoise (14) notamment de façon que l'anneau intérieur (13) puisse basculer hors du plan du disque et que l'anneau extérieur (12) puisse tourner dans le plan du disque.

6. Interrupteur électrique selon la revendication 5,
**caractérisé en ce que**
l'embrayage de transmission de couple (7) est une pièce emboutie notamment en acier à ressort,
de préférence des découpes (15) sont réalisées dans le disque de façon à laisser subsister une entretoise (14) reliant l'anneau extérieur (12) et
l'anneau intérieur (13) et en outre des passages (16) sont de préférence prévus dans l'anneau extérieur (12) et dans l'anneau intérieur (13) pour fixer l'élément d'actionnement tournant et basculant (11) à l'anneau intérieur (13) et le moyen d'entraînement en rotation (5) à l'anneau extérieur (12).

7. Interrupteur électrique selon les revendications 1 à 6,
**caractérisé en ce que**
l'organe d'actionnement (3) comporte un bouton poussoir (17) coulissant,
de préférence le bouton poussoir (17) est mobile à partir de sa position zéro jusque dans une position coulissée notamment de façon que le bouton poussoir (17) agisse dans le sens de la commutation sur l'élément de commutation (6) lorsqu'il est en position coulissée, et
en outre de manière préférentielle, le bouton poussoir (17) est installé de manière pratiquement centrée dans la poignée (9).

8. Interrupteur électrique selon les revendications 1 à 7,
**caractérisé en ce que**
l'interrupteur (1) comporte un boîtier (2), de préférence l'organe d'actionnement (3) dépasse du boîtier (2) notamment de la partie supérieure du boîtier (2),
de manière encore plus préférentielle, l'élément de commutation (6) est réalisé sous la forme d'un interrupteur électrique, sous la forme d'un élément de commutation optique à la manière d'une barrière lumineuse à fourche (20) dans laquelle pénètre un diaphragme mobile, ou encore d'élément de commutation magnétique coopérant avec un capteur Hall (19) ou un moyen analogue, et
de manière encore plus préférentielle, l'interrupteur électrique, la barrière lumineuse à fourche (20), le capteur Hall (19) ou analogue sont installés sur une plaque de circuit (18), et
de manière encore plus préférentielle, la plaque de circuit (18) est logée dans le boîtier (2) notamment dans la partie inférieure du boîtier (2).

9. Interrupteur électrique selon les revendications 1 à 8,
**caractérisé en ce que**
l'organe d'actionnement (3) coopère avec un élément générant un effet haptique pour le basculement et/ou la rotation et/ou le coulissement,
de préférence l'élément générant l'effet haptique pour le coulissement se compose d'un disque à déclic (21), et
de manière encore plus préférentielle, l'élément générant l'effet haptique pour le basculement se compose d'une coulisse (23) prévue dans une coupelle de palier (22) recevant l'articulation de cardan (10), et dans laquelle pénètre un prolongement (24) de l'axe (8) notamment sous l'effet de la force d'enfoncement exercée par un ressort (25).

10. Interrupteur électrique selon la revendication 9,
**caractérisé en ce que**
l'élément qui génère l'effet haptique pour la rotation et le cas échéant les positions d'enclipsage pour la rotation, se compose d'un moyen magnétique (26) prévu notamment sur le moyen de rotation (5) ainsi que d'une couronne dentée (27) coopérant avec le moyen magnétique (26) et notamment montée de manière fixe dans le boîtier (2).

11. Interrupteur électrique selon la revendication 10,
**caractérisé en ce que**
le moyen magnétique (26) se compose d'un électroaimant (28) avec un noyau fixe (29), de manière préférentielle, la couronne dentée (27) comporte des dents (30) venant radialement en saillie, et de manière encore plus préférentielle, un moyen haptique modifié et/ou des positions d'enclipsage modifiées pour le mouvement de rotation de l'organe d'actionnement (3) sont réalisées par la disposition correspondante et/ou l'alimentation des bobines du moyen magnétique (26) et le cas échéant par une disposition à l'équerre des dents (30) de la couronne dentée (27).
